# EUROPÄISCHE PATENTSCHRIFT

(11) **EP 0 429 898 B1**
(45) Veröffentlichungstag und Bekanntmachung des Hinweises auf die Patenterteilung: **18.05.1994**
(21) Anmeldenummer: 90121234.0
(22) Anmeldetag: 06.11.1990
(51) Int. Cl.: E06B 9/56

(54) **Rolltor mit einer Führungseinrichtung für den Behang**
Roller shutter with a guiding device for the flexible screen
Volet roulant avec un dispositif de guidage pour l'étoffe flexible

(30) Priorität: 06.11.1989 DE 3936913
(43) Veröffentlichungstag der Anmeldung: 05.06.1991
(73) Patentinhaber: HÖRMANN KG BIELEFELD, D-33607 Bielefeld (DE)
(72) Erfinder: Hörmann, Stephan, Dipl.-Phys., W-4830 Gütersloh (DE)
(74) Vertreter: Flügel, Otto, Dipl.-Ing.

(56) Entgegenhaltungen:
- CH-A- 454 416
- DE-U- 8 806 047
- NL-A- 7 113 242
- US-A- 4 368 771

## Beschreibung

Die Erfindung bezieht sich auf ein Rolltor mit einem auf eine Wickelwalze auf- und abwickelbaren Torblatt-Behang, der mittels einer an ihm angreifenden, ortsfest abgestützten Führungseinrichtung in eine bestimmte Ebene ausgerichtet ist, welche Führungseinrichtung aus wenigstens einer Stützrolle besteht, die ein schlauchförmiges Gebilde aufweist, das um einen feststehend gehaltenen Tragkörper rotatorisch gleitend geführt ist und an dessen Außenseite der Behang abrollend abgestützt ist.

Es ist bekannt, einen Rolladen-Behang über eine als Stützrolle oder Gleitleiste ausgebildete Führungseinrichtung unterhalb der Wickelwalze in seitliche Führungsschienen einzuleiten. Stützrollen dieser herkömmlichen Bauart sind verhältnismäßig aufwendig, da entsprechende Drehlager benötigt werden. Gleitleisten, die an dem Behang angreifen, verursachen nicht nur Reibungsverluste, sondern beinhalten auch die Gefahr, die schleifend angreifende Oberfläche des Behanges zu verschrammen, was insbesondere bei klarsichtigen Behängen von besonderem Nachteil ist.

Es ist bereits bekannt - US-A- 4,368,771 - einen beweglichen Isolierbehang für Öffnungen, wie Fenster, Türen und dergleichen, doppelwandig auszubilden und derart beabstandet zu führen, daß zwischen den beiden etwa parallel verlaufenden Behanglagen ein isolierender Zwischenraum freigehalten ist. Die Behangseiten werden von einem oberen Halteelement beabstandet aufgenommen, das in einer in Richtung der Seitenzargen der Öffnung verlaufenden Führung auf und ab bewegbar ist, während die beiden Behanglagen auf eine im unteren Bereich der Öffnung ortsfest angeordnete Walze aufgenommen sind. Die äußere Behanglage wird dabei zum Zwecke der Beabstandung der beiden Lagen um eine Umlenkeinrichtung geführt, die aus einem Stützkörper und einem darum herum angeordneten schlauchförmigen Gebilde besteht, welches aufgrund entsprechend größerer Durchmesserabmessung gegenüber dem stangenartigen Stützkörper rotationsbeweglich ist. Die Behanglage, die durch diese Einrichtung umgelenkt wird, greift über einen entsprechend großen Umfang hinweg außenseitig an dem schlauchförmigen Gebilde an und nimmt dieses durch Drehung gegenüber dem Stützkörper mit, sobald der Isolierbehang geschlossen oder geöffnet wird. Das schlauchförmige Gebilde besteht dabei aus einer außerordentlich dünnen Hülse aus Polyethylen. Eine solche Vorrichtung mag bei einem doppelwandigen und hinsichtlich der einzelnen Behanglage dünnwandigen und leichten, auf eine bestimmte Breite beschränkten Behang einsetzbar sein, für Rolltore, die regelmäßig eine gegenüber normalen Fenster und Türen wesentlich größere Breite aufweisen, ist eine solche Umlenkeinrichtung nicht oder nur unter der Voraussetzung eines erheblichen Bauaufwandes einsetzbar, weil der mit dem schlauchförmigen Gebilde versehene Träger über die Breite hinweg entsprechend biegesteif ausgebildet sein muß, um den Torbehang ordentlich zu führen.

Der Erfindung liegt die Aufgabe zugrunde, ein Rolltor mit einer Führungseinrichtung für den Behang zur Verfügung zu stellen, bei welchem keine Reibbeanspruchung an einer oder beiden Behangoberflächen auftreten und die Führungseinrichtung selbst besonders einfach und robust aufgebaut ist.

Ausgehend von einem Rolltor mit den eingangs genannten Merkmalen wird diese Aufgabe erfindungsgemäß dadurch gelöst, daß die Stützrolle zur Umlenkung des von der Wickelwalze sich abwickelnden Torblatt-Behanges in die bestimmte Ebene definierende seitliche Führungsschienen angeordnet ist und daß das schlauchförmige Gebilde mehrteilig auf Teilbreitenbereiche des Behanges beschränkt ausgebildet und entsprechend über die Behangbreite verteilt angeordnet ist.

Die zur Umlenkung des Behanges angeordnete Stützrolle ist mit einem schlauchförmigem Gebilde versehen, das aus mehreren Teilen bestehend jeweils auf Teilbreitenbereiche des Behanges beschränkt ausgebildet ist, welche Teile über die Behangbreite verteilt auf dem Tragkörper angeordnet sind.

Der Tragkörper kann als Rohr oder auch nur als Schiene mit gewölbter Oberfläche, beispielsweise C-förmig, ausgebildet sein, die im Bereich des Angriffes des Behanges an dem schlauchförmigen Gebilde dieses abstützt. Der Tragkörper mit dem schlauchförmigen Gebilde kann über die gesamte Breite des Behanges durchgehend ausgebildet sein, er kann aber auch in Teilabschnitte unterteilt sein. Aufgrund geeigneter Materialpaarung Tragkörper/schlauchförmiges Gebilde kann man den Reibungskoeffizienten und damit den Reibwiderstand klein halten. Es ist auch möglich, eine besondere Oberflächenvergütung oder anders geartete Zwischenschicht vorzusehen, die den Gleitwiderstand herabsetzt. Aufgrund des möglichen großflächigen Angriffes zwischen Behang und schlauchförmigem Gebilde ist die spezifische Druckbelastung zwischen letzterem und dem Tragkörper klein zu halten.

Diese und weitere Ausführungen der Erfindung ergeben sich aus den Unteransprüchen.

Die Erfindung wird anhand des in der Zeichnung wiedergegebenen Ausführungsbeispieles nachstehend erläutert, wobei
- Figur 1, 1a: eine schematische perspektivische Innenansicht des Tores im Einbauzustand; Schemaskizze
- Figur 2: eine perspektivische Ansicht des oberen linken Inneneckbereiches in einer ersten Ansicht und
- Figur 3: eine perspektivische Innenansicht des oberen linken Inneneckbereiches in einer zweiten Ansicht
zeigen. Das Torblatt besteht aus einem sogenannten Behang 1 , hier in Form einer Folie, die etwa 4 mm dick sein kann und auf eine Wickelwalze 2 auf- und abgewickelt wird, die in diesem Beispiel einen Durchmesser von ca. 220 mm aufweisen soll. Koaxial zu beiden Stirnseiten der Wickelwalze 2 sind auf derselben tragenden Welle 3 konische Seiltrommeln 4 angeordnet, die nach folgender Maßgabe im Durchmesser kleiner ausgebildet sind als die Wickelwalze 2 bzw. der auf dieser angeordnete Wickel 11 des Behanges 1: Der Radius zwischen der Rotationsachse der Welle 3 und dem Auf- bzw. Ablaufbereich eines Zugseiles 5, das auf der Seiltrommel 4 auf- und abwickelbar in einer spiraligen Rille geführt ist, ist halb so groß wie der Radius zwischen der Rotationsachse und dem Auf- bzw. Ablaufbereich des Behanges 1 auf den Behangwickel 11 der Wickelwalze 2. Diese Hälftigkeit erreicht man dadurch, daß das von der jeweiligen Seiltrommel 4 kommende Zugseil 5 an der Lagerkausche 12 einer losen Rolle 7 festgelegt ist, um welche ein Spannseil 6 herumläuft, das einen Endes an dem jeweiligen Seitenbereich der Unterkante bzw. Abschlußprofilschiene 13 des Behanges 1 befestigt ist, dann um eine feste Rolle 8 läuft, die im unteren Bodenbereich der Torzarge 9 ortsfest gehalten ist, darauf um die lose Rolle 7 herumgeführt ist und mit dem anderen Ende an das eine Anschlußende einer Schraubenzugfeder 10 anschließt, deren anderes Anschlußende wiederum im Bodenbereich der Zarge verankert ist. Aufgrund des Flaschenzugs aus loser Rolle 7 und fester Rolle 8 ergibt sich das oben angesprochene Durchmesserverhältnis von 1 : 2. Die Schraubenzugfeder könnte auch zwischen die lose Rolle und das Zugseil 5 eingeschaltet sein, würde dann aber die doppelte Last aufzunehmen haben.

Das wiedergegebene Rolltor weist keine Gewichtsausgleichsfeder auf. Eine solche ist vielfach im Inneren der Wickelwalze 2 vorgesehen, was die Wartung erschwert. Es gibt auch andere Lösungen mit externen Gewichtsausgleichsfedern. Grundsätzlich kann auch das erfindungsgemäße Tor mit einer solchen Gewichtsausgleichs-Federeinrichtung versehen sein. Hier ist jedoch vorausgesetztermaßen die Masse des Behanges, d.h. das Torblattgewicht, verhältnismäßig gering, so daß ein Gewichtsausgleich entbehrlich erscheint. Gewichtsunterschiede zwischen dem aufgerollten und dem abgerollten Behang, die als Drehmoment auf die Achse der Wickelwalze wirken, werden - wie auch die Beschleunigungskräfte - durch den Antrieb, insbesondere ausgebildet als Elektromotor, aufgenommen, der an der für die Wickelwalze 2 und die konischen Seiltrommeln 4 gemeinsamen Welle 3 angreift.

Während der Behang 1 an der dem Sturz der zu verschließenden Gebäudeöffnung zugewandten Seite an dem Behangwickel 11 auf- und abrollt, ist dies hinsichtlich des Zugseiles 5 umgekehrt. Die Konizität der Seiltrommel 4 ist dabei so gewählt, daß bei Abrollen des Behanges 1 in die Torblattschließlage und damit im Durchmesser abnehmendem Behangwickel 11 das Zugseil 5 aufgewickelt wird, jedoch in Richtung eines kleiner werdenden Durchmessers nach Maßgabe des kleiner werdenden Behangwickeldurchmessers. Die an dem Spannseil 6 angreifende Schraubenzugfeder 10 wird somit aufgrund der Behangbewegung selbst keiner Längenänderung ausgesetzt, sie bleibt während des Betriebes also insoweit in derselben mehr oder weniger vorgespannten Arbeitslage, in welcher der Behang so weit straff gehalten ist, daß er in seinen seitlichen Führungen verwerfungsfrei läuft. Die Feder dient von daher zunächst nur dem Ausgleich von Abmessungsunterschieden, wie sie insbesondere durch Temperaturänderungen auftreten können.

Im vorliegenden Fall weist die konische Seiltrommel folgende Besonderheit auf, die insbesondere, wenn auch nicht ausschließlich, im Zusammenhang mit den hier in Rede stehenden dünnen, gewichtsarmen Behängen von Rolltoren von Bedeutung ist: Kurz bevor das Torblatt in die Schließstellung gelangt, d.h. etwa einer Strecke, die der Länge eines Wickels entspricht, im vorliegenden Beispiel etwa 70 cm, gelangt das Zugseil 5 im Verfolg der spiraligen Seilaufnahmerille der Trommel an die Stelle mit dem geringsten Trommeldurchmesser. Das Seil wird also im Zuge des Schließvorganges des Behanges von der einen, beispielsweise vom Behang aus gesehen außen liegenden Stirnseite mit großem Durchmesser der Seiltrommel in einer Lage mit kleiner werdendem Durchmesser der Führung der entsprechend ausgeformten Rille in Achsialrichtung der Rolle folgend aufgewickelt. Über die letzte Abwickelstrecke des Behanges 1 in die Schließlage hinein wird das Zugseil 5 auf einen Teilbereich der Seiltrommel 4 aufgewickelt, der im Zuge des Aufwickelvorganges hinsichtlich des Trommeldurchmessers wieder ansteigt und auch in diesem Bereich die Führungsrille fortsetzt. Durch die Vergrößerung des Seiltrommeldurchmessers bei Verfahren des Behanges 1 in die Schließlage hinein wird erreicht, daß sich das Seil zu verkürzen sucht und damit eine steigende Belastung auf die Schraubenzugfeder 10 ausübt. Dadurch wird eine entsprechende Zugkraft auf den Behang 1 aufgebracht, so daß dieser in der Schließstellung straff zwischen den Seilen und der Wickelwalze 2 gespannt ist, derart, daß der Behang trotz dünner Ausführung auch unter stärkeren Windbelastungen nur wenig verwölbt.

Die den vorstehenden Spannverhältnissen entsprechende Seiltrommel weist somit einen doppelkonischen Verlauf auf, wobei sich die Stelle des geringsten Durchmessers außermittig zwischen den Trommelstirnseiten mit jeweils erhöhtem Durchmesser befindet. Eine solche Seiltrommelform ist nicht nur bei sehr dünnen Behängen von Bedeutung, sie kann grundsätzlich für eine besondere Zugbelastung eines Rolltorblattes in der Schließstellung Verwendung finden.

Der hier in Rede stehende verhältnismäßig dünne Behang wird um eine Walze aufgewickelt, deren Antriebswelle 3 hinsichtlich ihrer räumlichen Lage bzw. Beabstandung von dem Sturz der zu verschließenden Öffnung starr gelagert ist. Es wird also keine zwangsgesteuerte Versetzbewegung der Antriebswelle 3 in Abhängigkeit vom Bewicklungszustand der Wickelwalze 2 vorgesehen, wie dies bei dickeren Behängen oder Lamellentorblättern vorgesehen sein kann, um den ablaufenden Behang möglichst reibungs- und behinderungsfrei von dem Behangwickel in die seitlichen Führungen einbringen zu können.

Im vorliegenden Falle wird der Behang 1 in seine Schließebene bzw. seine seitlichen Führungen mit Hilfe einer Stützrolle 14 gelenkt, deren besonerer Aufbau nachstehend geschildert wird:

Die Stützrolle 14 ist mit einem schlauchartigen Gebilde 15 versehen, insbesondere einem Textil, wie Gewebe, Filz oder dergleichen, das auf die Mantelfläche eines rohrförmigen feststehenden Trägers 16 aufgeschoben und um diese herum verdrehbar an diesem gehalten ist. Das schlauchartige Gebilde 15 ist mehrteilig auf Teilbreitenbereiche des Behanges beschränkt ausgebildet und angeordnet. An der Außenmantelfläche dieses schlauchförmigen Gleittextils oder dergleichen greift der Behang an. Durch die Bewegung des Behanges wird der Schlauch oder das Gebilde mitgenommen und in Umdrehung gegenüber dem Träger versetzt. Dabei können zwischen dem schlauchförmigen Gebilde und dem Träger Maßnahmen zur Erzielung besonders guter Gleiteigenschaften getroffen sein, dies kann durch entsprechende Werkstoffpaarung oder auch durch die Anordnung einer entsprechend gleitgünstigen Zwischenschicht erreicht werden.

Eine solche Stütz- oder Führungsrolle 14 kann zwischen dem Sturz und dem Behang 1 vorgesehen werden, sie kann aber auch an der zum Rauminneren hin gewandten Fläche des Behanges 1 angreifen bzw. zusätzlich in dieser Richtung angeordnet sein, so daß ein Paar solcher Führungsrollen bzw. schlauchartiger Gebilde den Behang 1 zwischen sich führen. Die Führungseigenschaften einer solchen Stützrolle 14 sind so gut, daß man auch große Ablenkungen des Behangverlaufes in Bewegungrichtung gesehen mühelos und unter geringer Reibung und damit Verschleiß bewältigen kann.

Der Träger 16 für die Aufnahme des schlauchförmigen Gebildes 15 steht fest und weist demnach nur einen Teilbereich auf, an welchem das textile Gebilde abgestützt werden muß. der Träger kann demnach in seiner Querschnittsabmessung auf einen solchen gewölbten Tragflächenbereich beschränkt sein. Es muß sich also nicht um ein Rohr handeln, es kann auch ein im Querschnitt C-förmiger oder ähnlich gestalteter Träger Verwendung finden. Der Krümmungsradius des Tragflächenbereiches wird in erster Linie durch die Verformbarkeit des Behanges bestimmt. Das schlauchförmige Gebilde ist flexibler als der Behang, kann also stärkere Krümmungen durchlaufen, so daß man mit entsprechend schmaler gehaltenen "Stützrollen" arbeiten kann, deren Träger deutlich schmaler als der doppelte Durchmesser des Krümmungsradius ist und dessen auf der Tragfläche geführter Schlauch im Ab- und Auflaufbereich der Tragfläche eine dieser gegenüber engere Biegung durchläuft.

Eine Besonderheit dieser Stützrolle 14 mit dem umlaufenden Schlauch ist noch die, daß die bewegte Masse sehr gering ist, weil der Schlauch nur eine geringe Wandstärke aufweisen muß und als einziges Teil dieser Stützeinrichtung umläuft. Lager-, Auswucht- und insoweit auch Abriebprobleme, wie sie mit denjenigen von um verhältnismäßig dünne Achsen drehbar gelagerten Rollkörpern vergleichbar wären, treten nicht auf.

Führungsprobleme des Schlauches gegenüber dem Träger sind verhältnismäßig geringfügig. Soweit die Tendenz eines axialen Auswanderns zwischen Schlauch und Träger besteht, kann man dem durch verschiedene Maßnahmen begegnen, beispielsweise durch radial über die Tragfläche vorstehende Flanschausbildungen des Trägers, gegen die der axial bewegte Schlauch anläuft, und zwar vorzugsweise in diesem Anlaufbereich axial verdickt, beispielsweise durch Umschlagen des Schlauches auf sich selbst gebildete Schlauchkanten, Anordnen einer gute Gleiteigenschaften aufweisende Scheibe axial zwischen dem anlaufenden stirnseitigen Schlauchende und dem benachbarten Trägerflansch und dergleichen mehr. Ein solcher radial abstehender Flansch kann beispielsweise durch eine sogenannte Bundbuchse gebildet sein, die einen zylindrischen Teil aufweist, auf den der Schlauch aufgeschoben wird und die mit einem radial abstehenden Teil versehen ist, der die eigentliche stirnseitige Anlauf- bzw. Gleitfläche bildet. Weiterhin kann man den Träger im Tragflächenbereich oder auch durchgehend ballig ausbilden oder eine solche Balligkeit dadurch immitieren, daß man einige Stege auf dem Träger zur axialen Mitte hin mit steigendem Durchmesser ausgebildet vorsieht und dergleichen mehr. Die zu treffende Maßnahme hängt weitgehend von der Konsistenz des Schlauchmaterials ab; ein steifer Schlauch kann sich selbst führen, während ein in axialer Richtung zum Aufwölben oder Zusammendrücken neigender Schlauch im Endbereich gegebenenfalls gesondert gefaßt werden muß (Bundbuchse).

Bei dieser Ausgestaltung der Stützrolle 14 lassen sich Feuchtigkeitsprobleme durch entsprechende Oberflächenvergütung des Trägers, durch Kunststoffbeschichtungen oder dergleichen auffangen.

Wie eingangs ausgeführt, müssen die Zugseile dem Rillenverlauf folgend auf die konischen Seiltrommeln 4 aufgewickelt werden. Vor allem dann, wenn die im Zargenseitenbereich untergebrachte Flasche 7, 8 nebst Zugfeder 10 in eine Abdeckung 17 aufgenommen sind und/oder wenn aufgrund der Anordnung einer Stützrolle 14 unterhalb der Wickelwalze 2 bzw. den Seiltrommeln 4 ein entsprechender Auflaufabstand gegeben ist, kann es ratsam oder erforderlich sein, unterhalb der Stützrolle in jedem Seitenbereich des Zargenrahmens eine Seilrolle anzuordnen, die der Führung des Zugseiles 5 vom Längsverlauf parallel zur Seitenzarge zu der Rillenführung auf der zugehörigen konischen Seiltrommel 4 übernimmt, demnach sowohl hinsichtlich der Seilablenkung um die Welle 3 herum als auch in Achsrichtung der Welle verteilend, um das Seil auf die mit entsprechend schraubenförmiger Rille versehene Seiltrommel unter entsprechender Achsversetzung zu verteilen.

Vor allem wird betont, daß der vorstehend geschilderte Stützkörper nicht auf die Verwendung bei dünnwandigen Behängen von Rolltoren beschränkt ist, sondern Rolltorblätter allgemein führen kann, vor allem auch solche, die aus einem dickeren und/oder steifern, insbesondere mehrschichtigen Behang bestehen. Dabei können die besonders guten Führungseigenschaften solcher Stützrollen dazu führen, daß man auf eine ansonsten erforderliche Nachführung der Wickelwalzenwelle in Abhängigkeit von der abgerollten Torblattlänge zur Einleitung in die Torblattführungen verzichten kann.

## Patentansprüche

1. Rolltor mit einem auf eine Wickelwalze (2) auf- und abwickelbaren Torblatt-Behang (1), der mittels einer an ihm angreifenden, ortsfest abgestützten Führungseinrichtung in eine bestimmte Ebene ausgerichtet ist, welche Führungseinrichtung aus wenigstens einer Stützrolle (14) besteht, die ein schlauchförmiges Gebilde (15) aufweist, das um einen feststehend gehaltenen Tragkörper (16) rotatorisch gleitend geführt ist und an dessen Außenseite der Behang (1) abrollend abgestützt ist,
**dadurch gekennzeichnet**,
daß die Stützrolle (14) zur Umlenkung des von der Wickelwalze (2) sich abwickelnden Torblatt-Behanges (1) in die bestimmte Ebene definierende seitlichen Führungsschienen angeordnet ist und daß das schlauchförmige Gebilde (15) mehrteilig auf Teilbreitenbereiche des Behanges (1) beschränkt ausgebildet und entsprechend über die Behangbreite verteilt angeordnet ist.

2. Rolltor nach Anspruch 1,
**dadurch gekennzeichnet**,
daß das schlauchförmige Gebilde (15) aus einem Textil, wie Gewebe, Filz oder dergleichen besteht.

3. Rolltor nach einem der Ansprüche 1 bis 2,
**dadurch gekennzeichnet**,
daß zwischen der Außenfläche des Tragkörpers (16) und der Innenmantelwandung des schlauchförmigen Gebildes (15) eine Gleitzwischenschicht angeordnet ist.

4. Rolltor nach einem der Ansprüche 1 bis 3,
**dadurch gekennzeichnet**,
daß ein Paar von Stützrollen vorgesehen ist, das den Behang zwischen sich aufnimmt.

5. Rolltor nach einem der Ansprüche 1 bis 4,
**dadurch gekennzeichnet**,
daß der Tragkörper nur im Abstützbereich zwischen Behang und schlauchförmigem Gebilde eine gewölbte Wandung aufweist und außerhalb dieses Bereiches von der Zylinderform abweichend ausgebildet ist, beispielsweise einen C-förmigen Querschnitt aufweist.

6. Rolltor nach einem der Ansprüche 1 bis 5,
**dadurch gekennzeichnet**,
daß an dem Tragkörper radial nach außen vorstehende Flanschausbildungen - auch axial zu den Stirnseiten hin konisch ansteigender Formgebung - vorgesehen sind, die das schlauchförmige Gebilde an einer axialen Versetzbewegung hindern.

7. Rolltor nach einem der Ansprüche 1 bis 6,
**dadurch gekennzeichnet**,
daß das schlauchförmige Gebilde in seinen beiden stirnseitigen Enden verdickt - beispielsweise durch Umschlagen der stirnseitigen Randbereiche auf sich selbst - ausgebildet ist und/oder daß der Tragkörper ballig oder mit axial versetzten Stegen ausgebildet ist, um eine axiale Umlaufzentrierung sicherzustellen.

## Claims

1. A roller door having a door-leaf shutter (1) capable of being rolled onto and off a winding roller (2), said shutter being oriented in a specific plane by means of a fixedly supported guide device engaging on said shutter, which guide device comprises at least one support roller (14) which provides a tubular structure (15) which is rotatably slidingly guided around a fixedly held support member (16) and on the outside of which the shutter (1) is unwindingly guided,
characterised in that the support roller (14) is arranged in the lateral guide rails defining a specific plane in order to deflect the door-leaf shutter (1) unwinding from the winding roller (2), and that the tubular structure (15) is of a multi-part construction so as to be restricted to sectional width regions of the shutter (1) and is arranged so as to be correspondingly distributed over the width of the shutter.

2. A roller door according to claim 1, characterised in that the tubular structure (15) consists of a textile material such as a fabric, felt or the like.

3. A roller door according to one of claims 1 to 2, characterised in that there is a sliding intermediate layer between the outer face of the support member (16) and the inner circumferential wall of the tubular structure (15).

4. A roller door according to one of claims 1 to 3, characterised in that a pair of support rollers are provided which receive the shutter between them.

5. A roller door according to one of claims 1 to 4, characterised in that the support member has only a curved wall in the support region between the shutter and the tubular structure and has, outside said region, a construction deviating from the cylindrical shape, e.g. a C-shaped cross-section.

6. A roller door according to one of claims 1 to 5, characterised in that radially outwardly protruding flange projections, which are also of a conically sloping shape axially in the direction of the end faces, are provided on the support member and prevent the tubular structure from carrying out an axial displacement movement.

7. A roller door according to one of claims 1 to 6, characterised in that the tubular structure is constructed so as to be thicker at its two ends, for example by folding the end regions over, and/or that the support member is of a curved construction or provided with axially offset webs in order to ensure an axial rotary centring.

## Revendications

1. Volet roulant avec une étoffe flexible pouvant s'enrouler et se dérouler sur un cylindre d'enroulement (2), qui, au moyen d'un dispositif de guidage venant en prise sur l'étoffe et s'appuyant à poste fixe, est orientée dans un plan déterminé, lequel dispositif de guidage se compose d'au moins un rouleau d'appui (14) présentant une pièce en forme de tuyau (15) guidée de façon à tourner en glissant autour d'un corps de support (16) maintenu de façon fixe et sur le côté extérieur duquel l'étoffe flexible (1) s'appuie en se déroulant, volet roulant caractérisé en ce que le rouleau d'appui (14) est disposé, pour dévier l'étoffe flexible (1) qui se déroule à partir du cylindre d'enroulement (2), dans des rails de guidage latéraux définissant le plan déterminé et en ce que la pièce en forme de tuyau (15) est constituée en plusieurs parties de façon correspondantes sur la largeur de l'étoffe.

2. Volet roulant selon la revendication 1, caractérisé en ce que la pièce en forme de tuyau (15) consiste en une pièce textile telle qu'un tissu, un feutre ou une matière analogue.

3. Volet roulant selon l'une des revendications 1 à 2, caractérisé en ce qu'on dispose une couche intermédiaire de glissemententre la surface extérieure du corps de support (16) et la paroi de l'enveloppe extérieure de la pièce en forme de tuyau (15) .

4. Volet roulant selon l'une des revendications 1 à 3, caractérisé en ce qu'on prévoit une paire de rouleaux d'appui qui reçoivent l'étoffe flexible entre eux.

5. Volet roulant selon l'une des revendications 1 à 4, caractérisé en ce que le corps de support ne présente une paroi bombée que dans la zone d'appui comprise entre l'étoffe flexible et la pièce en forme de tuyau, et est constitué en dehors de cette zone de façon à s'écarter de la forme cylindrique en présentant par exemple une section transversale en forme de C.

6. Volet roulant selon l'une des revendications 1 à 5, caractérisé en ce qu'on prévoit sur le corps de support, radialement vers l'extérieur des parties saillantes de brides présentant aussi en direction axiale vers les faces frontales une forme conique allant en croissant, brides qui empêchent la pièce en forme de tuyau de subir un mouvement de déplacement axial.

7. Volet roulant selon l'une des revendications 1 à 6, caractérisé en ce que la pièce en forme de tuyau est épaissie à ses deux extrémités près des faces frontales, par exemple en repliant sur elles-même les zones de bordure du côté frontal, et/ou en ce que le corps de support est constitué de façon convexe ou avec des traverses décalées axialement pour donner l'assurance d'un centrage axial d'enroulement.
